# FASCICULE DE BREVET EUROPEEN

(11) **EP 3 570 693 B1**
(45) Date de publication et mention de la délivrance du brevet: **16.06.2021**
(21) Numéro de dépôt: 18702779.2
(22) Date de dépôt: 19.01.2018
(51) Int. Cl.: A41B 13/10

(54) **BAVOIR AMÉLIORÉ POUR LE NOURRISSAGE D'UN BÉBÉ**
VERBESSERTES LÄTZCHEN ZUM FÜTTERN EINES BABYS
IMPROVED BIB FOR FEEDING A BABY

(30) Priorité: 23.01.2017 FR 1750538
(43) Date de publication de la demande: 27.11.2019
(73) Titulaire: NOVATEX, 73470 Novalaise (FR)
(72) Inventeur: OGET, Fabrice, 61270 Les Aspres (FR)
(74) Mandataire: Fédit-Loriot
(86) Numéro de dépôt international: PCT/FR2018/050136
(87) Numéro de publication internationale: WO 2018/134537

(56) Documents cités:
- CN-U- 204 949 538
- JP-A- 2006 299 431
- US-A- 5 490 289
- US-A1- 2014 250 558

## Description

La présente invention se rapporte au domaine de la puériculture. Elle porte particulièrement sur un bavoir amélioré.

Les bavoirs généralement utilisés lors du nourrissage des bébés comprennent un écran, généralement une pièce de tissu, et un lien pour fixer l'écran autour du cou du bébé. Cependant, ayant ce lien autour du cou, le bébé ressent souvent une sensation d'étranglement ; or, le lien est d'autant plus serré que l'on souhaite ajuster suffisamment le bavoir autour du cou afin d'assurer une protection du bébé. Outre l'inconfort du bébé, cette sensation d'étranglement risque de provoquer des fuites lorsqu'il régurgite.

D'autres types de bavoirs existent qui n'ont pas de lien mais deux pattes, chacune se positionnant sur un côté du cou du bébé. Ces bavoirs sont en une matière plastique suffisamment rigide pour que les pattes assurent la fixation du bavoir, sans qu'elles aient besoin d'être fixées entre elles à l'arrière du cou.

Cependant, du fait de leur rigidité nécessaire, ces bavoirs sont inconfortables et assurent une mauvaise protection du bébé. Les documents US2014250558 et JP2006299431 sont des exemples de l'état de la technique et décrivent des bavoirs selon le préambule de la revendication 1.

Le but de l'invention est de proposer un bavoir qui procure une bonne étanchéité autour du cou d'un bébé tout en lui assurant un confort suffisant.

Pour atteindre son but, l'invention propose un bavoir, notamment pour le nourrissage d'un bébé, comprenant une pièce de tissu souple formant un écran pour protéger le torse du bébé et en outre une échancrure prévue pour venir à l'avant du cou du bébé, et, un col en silicone, en forme de croissant, prévu pour être monté dans l'échancrure et comprenant une marge interne qui dépasse du tissu, à l'intérieur de l'échancrure. La marge interne peut avoir une épaisseur comprise entre 0,2 et 0,7 millimètre, de préférence voisine de 0,4 millimètre.

Le col comprend une marge externe, prévue pour venir se superposer avec la pièce de tissu. Cette marge externe peut avoir une épaisseur comprise entre 0,5 et 1,5 millimètre, de préférence voisine de 1 millimètre.

Le col comprend un bandeau fixé à un bord de l'échancrure de préférence par couture, la marge interne s'étendant le long d'un premier bord du bandeau et la marge externe s'étendant le long d'un bord opposé du bandeau.

La pièce de tissu comprend avantageusement deux pattes s'étendant vers le haut et formant avec l'échancrure une ouverture, de préférence sensiblement circulaire, pour y loger le cou.

Les pattes peuvent comprendre des extrémités libres respectives qui forment entre elles un passage libre.

Les pattes peuvent être symétriques entre elles, de sorte que le passage s'étend axialement et se positionne à l'arrière du cou.

Les pattes peuvent aussi être dissymétriques entre elles, une première patte s'étendant sensiblement jusqu'à une extrémité du col, la deuxième patte étant plus longue que la première de sorte que son extrémité libre sensiblement en vis-à-vis de l'extrémité libre de la première patte, le passage s'étendant latéralement relativement à l'ouverture. Cette disposition est plus pratique pour mettre en place le bavoir, lorsque l'on est à côté du bébé.

Plutôt que de laisser un passage libre, les pattes peuvent comprendre des extrémités libres prévues pour venir en recouvrement l'une de l'autre, ces extrémités comprenant de préférence des moyens de prise réciproque. Ces moyens de prise réciproque sont choisis de préférence parmi un bouton-pression, deux aimants et un complexe velours-crochet.

Dans un mode de réalisation sans patte, le bavoir peut comprendre deux manches tubulaires s'étendant en partie haute de l'écran.

Plusieurs modes d'exécution de l'invention seront décrits ci-après, à titre d'exemples non limitatifs, en référence aux dessins annexés dans lesquels :
- la figure 1 est une vue schématique à plat d'un premier mode de réalisation pour un bavoir selon l'invention ;
- la figure 2 est une vue schématique à plat d'un deuxième mode de réalisation pour un bavoir selon l'invention ;
- la figure 3 est une vue schématique à plat d'un troisième mode de réalisation pour un bavoir selon l'invention ;
- la figure 4 est une vue schématique à plat d'un quatrième mode de réalisation pour un bavoir selon l'invention ;
- la figure 5 est une vue schématique à plat d'un premier mode de réalisation pour un col susceptible d'équiper les bavoirs des figures 1 à 4 ; et,
- la figure 6 est une vue schématique à plat d'un deuxième mode de réalisation pour un col susceptible d'équiper les bavoirs des figures 1 à 4.

Les figures 1 à 3 illustrent chacune un mode de réalisation respectif pour un bavoir 1 selon l'invention. Les bavoirs sont représentés tels qu'ils sont lorsqu'ils sont disposés sur une surface plane. Pour la commodité de la description, on appelle « haut » ce qui est qui est proche du haut de la planche de dessins et on appelle « bas » ce qui est plus proche du bas de la planche de dessins.

Ces bavoirs 1 sont prévus pour protéger un bébé, et ses vêtements s'il est habillé, lors de son nourrissage. Dans ces trois premiers modes de réalisation, chaque bavoir comprend une pièce de tissu 2 et un col en silicone 3. La pièce de tissu 2 est découpée pour former d'une part un écran 4 et d'autre part des moyens 6 pour fixer cet écran autour du cou du bébé. L'écran 4 forme, dans sa partie haute, tout ou partie d'une échancrure 10, prévue pour venir devant le cou du bébé.

La pièce de tissu 2 est souple. Le terme « tissu » doit être compris dans un sens large. La pièce peut être en un tissu éponge, en toile cirée, dans un « tissu » tissé ou non-tissé, en plastique, en matière organique, en papier.

Dans un premier mode de réalisation, illustré à la figure 1, les moyens de fixation comprennent deux pattes 6 s'étendant vers le haut en prolongement de bords latéraux 7 de l'écran 4. Les pattes sont symétriques l'une par rapport à l'autre, ayant chacune une forme en arc de cercle, de sorte qu'elles forment entre elles et avec l'échancrure 10 de l'écran 4 une ouverture circulaire 8 prévue pour le passage du cou du bébé. Chaque patte 6 a une extrémité libre 9. Les extrémités libres respectives des pattes sont en vis-à-vis l'une de l'autre et forme entre elles un espace 11 libre, prévu pour l'introduction du cou du bébé dans l'ouverture 8.

Les bords latéraux 7 de l'écran sont sensiblement verticaux. L'écran 4 est bordé en bas par un bord inférieur 12 transversal sensiblement horizontal raccordé à chaque bord latéral par un bord de raccordement en quart de cercle.

Un même bord périphérique 14, refermé sur lui-même borde l'ensemble de la pièce de tissus 2. En partant du bord inférieur, le bord périphérique comprend successivement : un premier des raccords 13, un bord latéral 7, un bord extérieur d'une première patte 6, un bord contournant l'extrémité libre 9 de cette première patte, un bord intérieur 16 de l'ouverture 8, un bord contournant l'extrémité libre 9 de la deuxième patte, un bord extérieur de cette deuxième patte, le deuxième bord latéral 7, et le deuxième raccord 13, se refermant ainsi sur le bard inférieur 12. Le bord périphérique 14 habillé d'un biais 17, c'est-à-dire d'un ruban de tissu cousu sur elle-même à travers le bord périphérique 14.

Le col 3 utilisé dans ce premier mode de réalisation est plus particulièrement illustré à la figure 5. Il est de forme de croissant, sensiblement semi-circulaire. Il comprend :
- un bandeau central 21 sensiblement circulaire ;
- une marge interne 22 ; et,
- une marge externe 23.

Le bandeau 21 est prévu pour être cousu avec le bord intérieur 16 de l'ouverture 8. La marge interne 22 s'étend le long du bandeau 21 ; elle a une largeur L22 sensiblement constante, mesurée perpendiculairement au bandeau 21, sauf aux extrémités 24 du col, ou sa largeur diminue progressivement. La marge externe 23 s'étend le long du bandeau 21 ; elle a une largeur L22 sensiblement constante, mesurée perpendiculaire au bandeau 21. L'épaisseur E22 de la marge interne 22 et l'épaisseur E23 de la marge externe 23 sont moins grandes que l'épaisseur du bandeau, ces épaisseurs étant mesurées perpendiculairement au plan de la figure. De préférence, l'épaisseur E22 de la marge interne 22 est moindre que l'épaisseur E23 de la marge externe 23.

Le col est monté sur le bavoir, tel qu'illustré à la figure 1, il occupe la partie basse de l'ouverture 8, dans l'échancrure 10 de l'écran 4 ; la marge interne 22 dépasse dans l'ouverture 8 et la marge externe 23 est superposée à la pièce de tissu 2. La pièce 2 étant uniquement cousue au bandeau 21 les marges 22, 23 sont sensiblement libres de prendre une forme adaptée à former une bonne étanchéité avec le cou du bébé.

On va maintenant décrire un deuxième mode de réalisation pour un bavoir 1 selon l'invention, en référence à la figure 2, seulement en ce qu'il diffère du premier mode de réalisation.

Dans ce deuxième mode de réalisation, une première patte 6A parmi les deux pattes 6 est tronquée, de sorte que son extrémité libre est sensiblement à la hauteur d'une extrémité 24 correspondante du col 3. L'autre patte 6B est allongée, de sorte que le passage 11 est disposé latéralement.

Un troisième mode de réalisation, illustré à la figure 3, diffère du premier mode de réalisation en ce que le bord inférieur, au lieu d'être horizontal, a une forme de pointe diriger vers le bas.

On va maintenant décrire un quatrième mode de réalisation pour un bavoir 1 selon l'invention, en référence à la figure 4, seulement en ce qu'il diffère du premier mode de réalisation.

Dans ce quatrième mode de réalisation, le bavoir 1 ne comprend pas de pattes. Il comprend deux manches tubulaires 31 s'étendant de part et d'autre de l'écran 4, dans sa partie supérieure. Les manches et un bord supérieur de l'écran forme une échancrure 10 dans laquelle est monté le col 3. L'échancrure 10 et le col ont sensiblement la même taille. Le dos du bavoir 1 est entièrement ouvert, de sorte que seules les manches 31 maintiennent le bavoir sur le col du bébé.

Dans l'ensemble des modes de réalisation qui viennent d'être décrits, le col est disposé de sorte que, dans sa position d'usage, il vient en contact avec le cou du bébé. Le col adhère correctement à la peau du bébé, sans sensation anxiogène, c'est-à-dire qu'il protège le bébé de la sensation d'étranglement. Le col 3 ne fait pas le tour du cou car la sensation d'étranglement, comme les mouvements de déglutition sont à l'avant du cou.

On va maintenant décrire un deuxième mode de réalisation pour un col selon l'invention, en référence à la figure 6, en ce qu'il diffère du premier mode de réalisation précédemment décrit en référence à la figure 5.

Dans ce mode de réalisation, la forme du col est sensiblement semi-elliptique, le grand diamètre étant vertical, c'est-à-dire que la forme du col, au lieu d'être sensiblement circulaire comme dans le cas de la figure 5, est étiré verticalement.

Dans le premier mode de réalisation du col, illustré à la figure 5, les dimensions sont environ :
- diamètre extérieur D21 du bandeau 21 : 110 mm
- diamètre intérieur D22 de la marge interne 22: 80 mm
- diamètre extérieur D23 de la marge externe 23: 126 mm
- largeur L22 de la marge interne : 11,5 mm
- largeur L23 de la marge externe : 8 mm
- épaisseur E22 de la marge interne : 0,4 mm
- épaisseur E23 de la marge externe : 1,0 mm
où les diamètres sont mesurés horizontalement entre les extrémités 24 du col 3.

Ce premier mode de réalisation est plus particulièrement adapté aux bébés de 0 à 6 mois

Dans le deuxième mode de réalisation du col, illustré à la figure 6, les dimensions sont environ :
- diamètre extérieur D21 du bandeau 21 : 117 mm
- diamètre intérieur D22 de la marge interne 22: 87 mm
- diamètre extérieur D23 de la marge externe 23: 134 mm
- largeur L22 de la marge interne : 11,5 mm
- largeur L23 de la marge externe : 8 mm
- épaisseur E22 de la marge interne : 0,4 mm
- épaisseur E23 de la marge externe : 1,0 mm
où les diamètres sont mesurés horizontalement entre les extrémités 24 du col 3.

Ce deuxième mode de réalisation est plus particulièrement adapté aux bébés de 5 mois à 1 an.

Bien sûr, l'invention n'est pas limitée aux modes de réalisation préférés qui viennent d'être décrits mais, au contraire, l'invention est définie par les revendications qui suivent.

Il apparaîtra en effet à l'homme de l'art que diverses modifications peuvent être apportées aux modes de réalisation décrits ci-dessus, à la lumière de l'enseignement qui vient de lui être divulgué.

Dans des bavoirs selon l'invention, l'étanchéité du bavoir est principalement assurée par le contact du col en silicone avec la peau du bébé. Il n'est donc pas utile de serrer le bavoir autour du cou. Ainsi, dans les exemples précédemment décrits, le bavoir n'est pas attaché autour du cou. Il est néanmoins possible de prévoir des pattes suffisamment longues pour que leurs extrémités libres puissent se superposer entre elles à l'arrière du cou, ces extrémités comprenant avantageusement des moyens de prise respective, par exemple un bouton-pression, deux aimants ou un complexe velours-crochet.

## Revendications

1. Bavoir (1), notamment pour le nourrissage d'un bébé, comprenant:
- une pièce (2) de tissu souple formant un écran (4) pour protéger le torse du bébé et en outre une échancrure (10) prévue pour venir à l'avant du cou du bébé ; et,
- un col (3) en silicone, en forme de croissant, prévu pour être monté dans ladite échancrure, ledit col comprenant une marge interne (22) qui dépasse du tissu, à l'intérieur de ladite échancrure, une marge externe (23), prévue pour venir se superposer avec la pièce de tissu (2), **caractérisé en ce que** le col comprend un bandeau (21) fixé à un bord de l'échancrure (10) de préférence par couture, la marge interne (22) s'étendant le long d'un premier bord dudit bandeau et la marge externe (23) s'étendant le long d'un bord opposé dudit bandeau.

2. Bavoir selon la revendication 1, **caractérisé en ce que** la marge interne (22) a une épaisseur comprise entre 0,2 et 0,7 millimètre, de préférence voisine de 0,4 millimètre.

3. Bavoir selon l'une des revendications 1 et 2, **caractérisé en ce que** la marge externe (23) a une épaisseur comprise entre 0,5 et 1,5 millimètre, de préférence voisine de 1 millimètre.

4. Bavoir selon l'une des revendications 1 à 3, **caractérisé en ce que** la pièce de tissu comprend deux pattes (6) s'étendant vers le haut et formant avec l'échancrure (10) une ouverture (8), de préférence sensiblement circulaire, pour y loger le cou.

5. Bavoir selon la revendication 4, caractérisé en que les pattes (6) comprennent des extrémités libres (9) qui forment entre elles un passage libre (11).

6. Bavoir selon la revendication 5, **caractérisé en ce que** les pattes sont symétriques entre elles.

7. Bavoir selon la revendication 5, **caractérisé en ce que** les pattes (6, 6A, 6B) sont dissymétriques entre elles, une première patte (6A) s'étendant sensiblement jusqu'à une extrémité (24) du col, la deuxième patte (6B) étant plus longue que la première de sorte que son extrémité libre (9) est sensiblement en vis-à-vis de l'extrémité libre (9) de la première patte (6B), le passage (11) s'étendant latéralement relativement à l'ouverture (8).

8. Bavoir selon l'une des revendications 6 ou 7, **caractérisé en ce que** les pattes (6) comprennent des extrémités libres prévues pour venir en recouvrement l'une de l'autre, lesdites extrémités comprenant de préférence des moyens de prise réciproque.

9. Bavoir selon la revendication 8, **caractérisé en ce que** les moyens de prise réciproque sont choisis parmi un bouton-pression, deux aimants et un complexe velours-crochet.

10. Bavoir selon l'une des revendications 1 à 3, **caractérisé en ce qu'**il comprend deux manches (32) tubulaires s'étendant en partie haute de l'écran (4).

## Patentansprüche

1. Lätzchen (1), insbesondere zum Füttern eines Babys, umfassend:
- ein biegsames Stoffteil (2), das einen Schirm (4) bildet, um den Oberkörper des Babys zu schützen und ferner einen Ausschnitt (10), der vorgesehen ist, um vor den Hals des Babys zu kommen; und
- einen Kragen (3) aus Silikon in Halbmondform, der zum Anbringen in dem Ausschnitt vorgesehen ist, wobei der Kragen eine innere Marge (22) umfasst, die über den Stoff in den Ausschnitt hinein hinausreicht, eine äußere Marge (23), die vorgesehen ist, sich auf das Stoffteil (2) zu legen, **dadurch gekennzeichnet, dass** der Kragen ein Band (21) umfasst, das an einem Rand des Ausschnitts (10) vorzugsweise durch Nähen befestigt ist, wobei sich die innere Marge (22) entlang des ersten Randes des Bands erstreckt und sich die äußere Marge (23) entlang eines gegenüberliegenden Randes des Bands erstreckt.

2. Lätzchen nach Anspruch 1, **dadurch gekennzeichnet, dass** die innere Marge (22) eine Dicke hat, die zwischen 0,2 und 0,7 Millimetern, vorzugsweise bei 0,4 Millimeter, liegt.

3. Lätzchen nach einem der Ansprüche 1 und 2, **dadurch gekennzeichnet, dass** die äußere Marge (23) eine Dicke hat, die zwischen 0,5 und 1,5 Millimetern, vorzugsweise bei 1 Millimeter, liegt.

4. Lätzchen nach einem der Ansprüche 1 bis 3, **dadurch gekennzeichnet, dass** das Stoffteil zwei Laschen (6) umfasst, die sich nach oben erstrecken und mit dem Ausschnitt (10) eine vorzugsweise kreisförmige Öffnung (8) bilden, um dort den Hals unterzubringen.

5. Lätzchen nach Anspruch 6, **dadurch gekennzeichnet, dass** die Laschen (6) freie Enden (9) umfassen, die zwischen sich einen freien Durchgang (11) bilden.

6. Lätzchen nach Anspruch 5, **dadurch gekennzeichnet, dass** die Laschen symmetrisch zueinander sind.

7. Lätzchen nach Anspruch 5, **dadurch gekennzeichnet, dass** die Laschen (6, 6A, 6B) unsymmetrisch zueinander sind, wobei sich eine erste Lasche (6A) etwa bis zu einem Ende (24) des Kragens erstreckt, wobei die zweite Lasche (6B) länger als die erste ist, so dass ihr freies Ende (9) etwa gegenüber dem freien Ende (9) der ersten Lasche (6B) ist, wobei sich der Durchgang (11) relativ zur Öffnung (8) seitlich erstreckt.

8. Lätzchen nach einem der Ansprüche 6 oder 7, **dadurch gekennzeichnet, dass** die Laschen (6) freien Ende umfassen, die vorgesehen sind, sich gegenseitig zu überlappen, wobei die Enden vorzugsweise gegenseitige Greifmittel umfassen.

9. Lätzchen nach Anspruch 8, **dadurch gekennzeichnet, dass** die gegenseitigen Greifmittel aus einem Druckknopf, zwei Magneten und einem Velours-Haken-Komplex ausgewählt sind.

10. Lätzchen nach einem der Ansprüche 1 bis 3, **dadurch gekennzeichnet, dass** es zwei rohrförmige Ärmel (32) umfasst, die sich im oberen Teil des Schirms (4) erstrecken.

## Claims

1. A bib (1), in particular for feeding a baby, comprising:
- a piece (2) of flexible cloth forming a screen (4) to protect the torso of the baby and furthermore an indentation (10) intended to lie at the front of the neck of the baby; and
- a crescent-shaped silicon collar (3) intended to be mounted in said indentation, said collar comprising an inner margin (22) which sticks out from the cloth, inside said indentation, an outer margin (23), intended to be superimposed with the piece of cloth (2), **characterised in that** the collar comprises a strip (21) attached to an edge of the indentation (10), preferably by sewing, the inner margin (22) extending along a first edge of said strip and the outer margin (23) extending along an opposite edge of said strip.

2. The bib according to claim 1, **characterised in that** the inner margin (22) has a thickness comprised between 0.2 and 0.7 millimetre, preferably close to 0.4 millimetre.

3. The bib according to any of claims 1 and 2, **characterised in that** the outer margin (23) has a thickness comprised between 0.5 and 1.5 millimetres, preferably close to 1 millimetre.

4. The bib according to any of claims 1 to 3, **characterised in that** the piece of cloth comprises two flaps (6) extending upwards and forming, together with the indentation (10), an opening (8), preferably substantially circular, to fit the neck therein.

5. The bib according to claim 4, **characterised in that** the flaps (6) comprise free ends (9) which form together a free passage (11).

6. The bib according to claim 5, **characterised in that** the flaps are symmetrical to each other.

7. The bib according to claim 5, **characterised in that** the flaps (6, 6A, 6B) are asymmetrical to each other, a first flap (6A) extending substantially up to an end (24) of the collar, the second flap (6B) being longer than the first one so that its free end (9) substantially faces the free end (9) of the first flap (6B), the passage (11) extending laterally with respect to the opening (8).

8. The bib according to any of claims 6 or 7, **characterised in that** the flaps (6) comprise free ends intended to overlap over each other, said ends preferably comprising interlocking means.

9. The bib according to claim 8, **characterised in that** the interlocking means are selected amongst a snap-button, two magnets and a velvet-hook attachment.

10. The bib according to any of claims 1 to 3, **characterised in that** it comprises two tubular sleeves (32) extending at the upper portion of the screen (4).
